# EUROPÄISCHE PATENTSCHRIFT

(11) **EP 2 982 821 B1**
(45) Veröffentlichungstag und Bekanntmachung des Hinweises auf die Patenterteilung: **18.09.2019**
(21) Anmeldenummer: 15179825.3
(22) Anmeldetag: 05.08.2015
(51) Int. Cl.: E06B 1/62, E04B 1/68

(54) **DICHTUNGSELEMENT UND VERFAHREN ZU SEINER HERSTELLUNG**
SLIDING ELEMENT AND METHOD FOR ITS PRODUCTION
ÉLEMENT D'ETANCHEITE ET SON PROCEDE DE FABRICATION

(30) Priorität: 05.08.2014 DE 102014111149
(43) Veröffentlichungstag der Anmeldung: 10.02.2016
(73) Patentinhaber: Odenwald-Chemie GmbH, 69250 Schönau (DE)
(72) Erfinder: Drumm, Andreas, 69256 Mauer (DE); Schwammberger, Torsten, 74862 Binau (DE); Augele, Hans-Peter, 69118 Heidelberg (DE)
(74) Vertreter: Müller Schupfner & Partner Patent- und Rechtsanwaltspartnerschaft mbB

(56) Entgegenhaltungen:
- EP-A2- 2 065 548
- DE-A1- 19 944 611
- DE-A1-102008 063 371
- DE-A1-102011 050 497
- DE-U1- 20 009 674
- DE-U1-202009 011 979
- US-A- 5 686 174

## Beschreibung

Die Erfindung betrifft ein Dichtungselement, insbesondere ein Fugendichtband, zum Abdichten eines Spalts zwischen einem Innenraum eines Bauwerks, Fahrzeugs oder dergleichen und der Umgebung sowie ein Verfahren zu seiner Herstellung.

Dichtungselemente der oben genannten Art dienen insbesondere der Abdichtung eines Fensterrahmens und sind im Stand der Technik in vielfältigen Ausführungsformen bekannt. Die Dichtungselemente sind also insbesondere für den Einsatz am Bau vorgesehen. Beispielsweise werden schaumstoffartig ausgebildete Dichtungselemente im Fensterbau eingesetzt, wobei diese zwischen einem Fensterrahmen und dem Mauerwerk in einem zusammengepressten Zustand eingefügt werden, um sich anschließend auszudehnen und einen zwischen dem Fensterrahmen und dem Mauerwerk bestehenden Spalt abzudichten. Die bisher verwendeten Dichtungselemente sind aufgrund der verwendeten Materialen und/oder des Herstellungsverfahrens teilweise kostenintensiv.

Bei der Abdichtung von Gebäuden, aber auch Fahrzeugen oder dergleichen, hat es sich als vorteilhaft erwiesen, die Abdichtung auf der dem jeweiligen Innenraum zugewandten Innenseite dichter auszuführen als auf der dem jeweiligen Außenraum bzw. der Umgebung zugewandten Außenseite. Der Grund hierfür liegt darin, dass aus dem insbesondere in der kälteren Jahreszeit eher warmen und gegebenenfalls feuchten Innenraum möglichst keine Luft und möglichst kein Dampf in die Dichtung eindringen sollen, weil die feuchte Luft in der Dichtung abkühlen würde und Flüssigkeit gegebenenfalls auskondensieren könnte. Dies kann zu einer Ansammlung von Feuchtigkeit in der Dichtung und gegebenenfalls zu Schimmelbildung führen. Im Gegensatz dazu sollte der äußere Teil der Dichtung durchlässiger für Luft und insbesondere Dampf sein, damit gegebenenfalls in der Dichtung enthaltene Feuchtigkeit gut nach außen diffundieren kann.

Um diese Funktionen zu realisieren, sind im Stand der Technik mehrschichtige Dichtungen bekannt. Beispielsweise wird an der dem Außenbereich zugewandten Seite eines Schaumstoffkörpers eine relativ durchlässige Folie und an der dem Innenbereich zugewandten Seite eine für Luft und Dampf relativ undurchlässige Folie angebracht. Die Herstellung solcher Dichtsysteme ist jedoch relativ aufwändig. Darüber hinaus sind Dichtsysteme bekannt, die sogenannte thermoexpandierbare Substanzen enthalten. Die in dem Schaumstoffkörper enthaltenen thermoexpandierbaren Substanzen sind so ausgelegt, dass sie bei den üblicherweise vorherrschenden Innen- und Außentemperaturen derart unterschiedliche Volumina einnehmen, dass der sie umgebende Schaumstoff an der wärmeren Seite stärker komprimiert wird als an der kälteren Seite. Hierdurch wird erreicht, dass im Winter das Dichtungssystem an der dem Innenraum zugewandten Seite dichter ist und damit besser abdichtet als an der Außenseite. Im Sommer sind die Verhältnisse genau umgekehrt.

Die EP 2 065 548 A2 betrifft einen zur Abdichtung eines Fensterrahmens in Bezug auf eine Laibung geeigneten Schaumstoff-Dichtstreifen, der zumindest teilweise zur verzögerten Rückstellung getränkt ist, wobei der Schaumstoff-Dichtstreifen jeweils zwei offenporige Schaumstoffstreifen umfasst, die durch eine Klebelage zusammengehalten sind und welche derart ausgebildet sind, dass sich jedenfalls im Einbauzustand eine unterschiedliche Dampfbremswirkung ergibt.

Die DE 10 2011 050 497 A1 betrifft ein Verfahren zur Herstellung eines zur Abdichtung eines Fensterrahmens und eines Türrahmens bestimmten Dichtstreifens aus einem Schaumstoff, wobei der Dichtstreifen zwei gegenüberliegende, jeweils im Einbauzustand der Innenseite oder der Außenseite des Fenster- oder Türrahmens zugewandte, durch zwei Schmalseiten gebildete Seitenflächen und zur Anlage an umgebendes Mauerwerk geeignete Breitseiten aufweist, wobei die beiden Seitenflächen ein Imprägnierung mit unterschiedlicher Intensität aufweisen.

Die US 5, 686, 174 betrifft ein Dichtungsband aus einem Schaumstoff welches eine Imprägnierung aufweist, um eine verzögerte Rückstellung zu erzielen. Die Imprägnierung ist dabei in dem Dichtungsband unterschiedlich ausgebildet.

Die DE 200 99 674 U1 betrifft ein mehrlagiges Dichtungsband zum Abdichten von Fugen aus imprägniertem Polyurethan-Weichschaumstoff, das als Abdichtung im Fugenbereich eingesetzt wird und mehrere Funktionen in sich vereint.

Die DE 199 44 611 A1 bezieht sich auf einen Dichtstreifen zur Abdichtung einer Fuge zwischen einem Rahmenprofil und einer Wand, mit einem elastisch rückstellfähigen Schaumstoffstreifen, der in komprimiertem Zustand in einer die Rückstellung des Schaumstoffstreifens ermöglichenden Aufreiß-Umhüllung aufgenommen ist.

Die DE 10 2008 063 371 A1 betrifft ein längliches Formteil zur Abdichtung von Durchbrüchen im Baubereich, das aus einem nach dem Komprimieren verzögert zurückstellenden Schaumstoff besteht und zwei sich gegenüberliegende Seitenwände sowie eine Unterseite aufweist, wobei die beiden Seitenwände im Querprofil im nicht komprimierten Zustand des Formteils eine unterschiedliche Höhe aufweisen.

Die DE 20 2009 011 979 U1 betrifft ein Dichtelement, wie insbesondere ein Fugendichtband, wie insbesondere ein vorkomprimiertes oder unkomprimiertes Fugendichtband mit oder ohne Selbstkleber, für die Abdichtung eines Randbereichs eines Bauelements gegen einen benachbarten Anschlussbereich eines Gebäudes, Fahrzeugs oder dergleichen, sowie ein wärmegedämmtes System, das ein derartiges Dichtelement umfasst.

Der Erfindung liegt die Aufgabe zugrunde, ein Dichtungselement, insbesondere Fugendichtband, anzugeben, welches eine gute Abdichtung eines Innenraums eines Bauwerks, Fahrzeugs oder dergleichen gegenüber der Umgebung gewährleistet und möglichst kostengünstig herstellbar ist. Der Erfindung liegt des Weiteren die Aufgabe zugrunde, ein Verfahren zur Herstellung eines solchen Dichtungselements anzugeben.

Die Aufgabe wird erfindungsgemäß gelöst durch ein Dichtungselement gemäß Anspruch 1 bzw. Anspruch 11 und ein Verfahren gemäß Anspruch 9. Bevorzugte Ausgestaltungen der Erfindung sind in den abhängigen Ansprüchen sowie der nachfolgenden Beschreibung, insbesondere im Zusammenhang mit den beiliegenden Figuren, angegeben.

Das erfindungsgemäße Dichtungselement, insbesondere Fugendichtband, zum Abdichten eines Spalts zwischen einem Innenraum eines Bauwerks, Fahrzeugs oder dergleichen und der Umgebung umfasst einen mit einem Imprägniermittel imprägnierten Schaumstoffkörper, wobei das Imprägniermittel in dem Schaumstoffkörper ungleichmäßig verteilt ist und durch die ungleichmäßige Verteilung des Imprägniermittels in dem Schaumstoffkörper der imprägnierte Schaumstoffkörper in einem ersten Abschnitt ein geringeres Raumgewicht aufweist als in einem zweiten Abschnitt.

Das erfindungsgemäße Verfahren zur Herstellung eines Dichtungselements, insbesondere eines Fugendichtbands, zum Abdichten eines Spalts zwischen einem Innenraum eines Bauwerks, Fahrzeugs oder dergleichen und der Umgebung, weist die folgenden Verfahrensschritte auf: Herstellen eines Schaumstoffkörpers, Imprägnieren des Schaumstoffkörpers mit einem Imprägniermittel und unterschiedliches Komprimieren des imprägnierten Schaumstoffkörpers zum Erzeugen (Bewirken, Hervorrufen) einer ungleichmäßigen (inhomogenen) Verteilung des Imprägniermittels in dem Schaumstoffkörper.

Gemäß einer bevorzugten Ausführungsform ist der Schaumstoffkörper flach ausgebildet. Das Dichtungselement bzw. der Schaumstoffkörper weist dabei zweckmäßigerweise einen rechteckigen Querschnitt bzw. ein Rechteckprofil auf, wobei dessen Breite gemäß einer Ausführungsform in einem Bereich von etwa 5 bis 70 mm liegt, beispielsweise in einem Bereich von etwa 10 bis 50 mm. Die Höhe (Schmalseite) liegt in einem Bereich von etwa 1 bis 25 mm, beispielsweise in einem Bereich von etwa 2 bis 18 mm. Dichtungselemente dieser Größe sind vorteilhafterweise für die verschiedensten Anwendungen geeignet, vom Baubereich (Gebäude, Häuser, Fenster etc....) bis hin zu mobilen Anwendungen, wie z.B. dem Kraftfahrzeugbau.

Typische Längen des Dichtungselements liegen z.B. in einem Bereich von etwa einem bis hin zu mehreren Metern, beispielsweise 20 m. Über die Länge des Dichtungselements ist die Verteilung des Imrägniermittels zweckmäßigerweise konstant. Dies ist von Vorteil, da damit, beispielsweise entlang einer abzudichtenden Fuge, gleichmäßige Dichteigenschaften erzielt werden.

Ein erster Grundgedanke der Erfindung kann darin gesehen werden, ein Dichtungselement, insbesondere Fugendichtband, bereitzustellen, welches aufgrund einer unterschiedlich starken Imprägnierung in einem ersten Abschnitt ein höheres Raumgewicht und in einem zweiten Abschnitt ein geringeres Raumgewicht aufweist. Der erste Abschnitt ist vorzugsweise ein an eine erste Außenseite (Außenfläche) des Dichtungselements angrenzender Randabschnitt (Randbereich) des Schaumstoffkörpers. Der zweite Abschnitt ist vorzugsweise ein an eine zweite, insbesondere gegenüberliegende Außenseite (Außenfläche) angrenzender Randabschnitt (Randbereich) des Schaumstoffkörpers. Vorzugsweise weist das Dichtungselement also im Bereich einer ersten Außenseite ein geringeres Raumgewicht auf als im Bereich einer zweiten, gegenüberliegenden Außenseite. Das Raumgewicht erhöht sich innerhalb des Dichtungselements von der ersten Außenseite zur zweiten Außenseite bzw. vom ersten Randbereich zum zweiten Randbereich, insbesondere also über eine Breite des Dichtungselements. Die Außenseiten sind vorzugsweise Schmalseiten eines streifenförmigen Dichtungselements, wobei streifenförmig insbesondere ein Dichtungselement mit einem rechteckigen Querschnitt meint. Im eingebauten Zustand des Dichtungselements ist die erste Außenseite vorzugsweise einem Außenbereich bzw. der Umgebung eines abzudichtenden Bauwerks, Fahrzeugs oder dergleichen zugewandt und die zweite Außenseite einem Innenbereich bzw. Innenraum. Durch das höhere Raumgewicht an der dem Innenraum zugewandten Seite des Dichtungselements dichtet das Dichtungselement zum Innenraum hin stärker ab als zum Außenbereich bzw. zur Umgebung. Das Dichtungselement, oder Dichtungsband, ist durch die sukzessive Raumgewichtszunahme also innen dichter als außen. Das Raumgewicht ist inhomogen.

Ein weiterer Grundgedanke der Erfindung kann darin gesehen werden, die räumlich ungleichmäßige Verteilung des Imprägniermittels in dem Schaumstoffkörper durch ein räumlich ungleichmäßiges Herausquetschen des Imprägniermittels nach einer vollständigen Tränkung des Schaumstoffkörpers hervorzurufen. Der Schaumstoffkörper wird also zunächst vollständig mit Imprägniermittel getränkt; anschließend wird ein Teil des Imprägniermittels wieder entfernt, wobei in einem ersten Abschnitt des Schaumstoffkörpers mehr Imprägniermittel entfernt wird als in einem zweiten Abschnitt des Schaumstoffkörpers. Dabei ist insbesondere vorgesehen, dass der Schaumstoffkörper in dem ersten Abschnitt stärker zusammengedrückt wird als in dem zweiten Abschnitt. Auf diese Weise lässt sich die von der ersten Außenseite zur zweiten Außenseite des Schaumstoffkörpers ansteigende Konzentration des Imprägniermittels auf einfache und kostengünstige Weise erreichen. Zudem kann ein gewünschtes Konzentrationsprofil präzise eingestellt werden.

Erfindungsgemäß nimmt das Raumgewicht innerhalb des Schaumstoffkörpers von dem ersten Abschnitt zu dem zweiten Abschnitt, insbesondere von einem ersten Randbereich des Schaumstoffkörpers zu einem zweiten Randbereich des Schaumstoffkörpers, kontinuierlich, stetig oder sukzessive, zu. Durch die kontinuierliche, insbesondere monoton steigende Imprägniermittelkonzentration von dem ersten Abschnitt zum zweiten Abschnitt, insbesondere vom ersten Randbereich zum zweiten Randbereich bzw. von der ersten Außenseite zur zweiten Außenseite, wird eine kontinuierliche Zunahme der Dichtigkeit des Dichtungselements erreicht.

Daneben kann das Dichtungselement/der Schaumstoffkörper auch progressiv getränkt/imprägniert sein, wodurch eine progressive Raumgewichtszunahme erreicht wird. Dies ermöglicht ein sehr differenziertes Einstellen eines (gewünschten) Raumgewichtsgefälles.

Vorzugsweise nimmt das Raumgewicht von dem ersten Abschnitt zu dem zweiten Abschnitt, insbesondere von dem ersten Randbereich zum zweiten Randbereich, mindestens um den Faktor zwei zu. Die durch die Imprägniermittelkonzentration hervorgerufene Raumgewichtszunahme ermöglicht eine gute Abdichtung zum Innenraum eines Gebäudes und gleichsam eine ausreichende Dampfdiffusion zur

Außenseite. Das Verhältnis des Raumgewichts des ersten Abschnitts zum Raumgewicht des zweiten Abschnitts ist erfindungsgemäß kleiner als 0,15.

Das Raumgewicht des imprägnierten Schaumstoffkörpers beträgt in dem ersten Abschnitt, bzw. im ersten Randbereich, 25 kg/m³ bis 55 kg/m³ , weiter vorzugsweise 30 kg/m³ bis 45 kg/m³ und besonders vorzugsweise 35 kg/m³ bis 40 kg/m³. Diese Werte haben sich als vorteilhaft erwiesen, um eine gute Dampfdiffusion nach außen zu gewährleisten.

Als Alternative beträgt das Raumgewicht des imprägnierten Schaumstoffkörpers in dem zweiten Abschnitt, bzw. im zweiten Randbereich, 65 kg/m³ bis 135 kg/m³, weiter vorzugsweise 75 kg/m³ bis 120 kg/m³ und besonders vorzugsweise 85 kg/m³ bis 100 kg/m³. Diese Werte haben sich als vorteilhaft erwiesen, um eine gute Dichtigkeit zu erreichen.

In einer weiteren bevorzugten Ausgestaltung der Erfindung ist der Schaumstoffkörper vollständig von dem Imprägniermittel durchdrungen. Hierunter wird insbesondere verstanden, dass sowohl an sämtlichen Außenbereichen des Schaumstoffkörpers als auch in seinem Kern Imprägniermittel vorhanden ist. Der Schaumstoffkörper wird hierzu zunächst vollständig mit Imprägniermittel getränkt, wobei das Imprägniermittel von den Außenseiten des Schaumstoffkörpers bis zu seinem Kern vordringt und die Poren des Schaumstoffkörpers teilweise oder vollständig ausfüllt. Die (homogene) Gleichverteilung des Imprägniermittels wird insbesondere durch das Tränken, beispielsweise über ein entsprechendes Tauchbad, sichergestellt. Es wird somit zunächst ein homogen imprägnierter Schaumstoffkörper hergestellt. Nach dem Entfernen eines Teils des Imprägniermittels aus dem homogen imprägnierten Schaumstoffkörper ist der Schaumstoffkörper nach wie vor vollständig bzw. durchgängig imprägniert, jedoch nicht mehr homogen, sondern inhomogen. Die Menge an Imprägniermittel pro Volumenelement innerhalb des Schaumstoffkörpers steigt in eine erste Richtung an und fällt in eine entgegen gesetzte, zweite Richtung ab. Gemeint ist damit insbesondere eine Änderung der Verteilung über die Breite des Dichtungselements.

Alternativ kann das Imprägniermittel aber auch zumindest abschnittsweise vollständig oder annähernd vollständig entfernt sein. Ausgehen von einem Dichtungselement/Schaumstoffkörper mit einem rechteckigen Querschnitt kann das Dichtungselement zumindest im Bereich einer Schmalseite vollständig oder annähernd vollständig entfernt sein, beispielsweise über einen Bereich von etwa 0,5 bis 5 mm ausgehend von der entsprechenden Schmalseite, bezogen auf die Breite des Dichtungselements.

Gemäß einer Ausführungsform ist der Gehalt an Imprägniermittel, beispielsweise in einem Bereich zumindest einer der beiden Schmalseiten, also konstant. Gemäß einer Ausführungsform ist der Gehalt an Imprägniermittel z.B. (ausgehend von einer Schmalseite eines Dichtungselements mit einem Rechteckquerschnitt) über einen Bereich von etwa 0,5 bis 5 mm konstant, wobei der Gehalt konstant "0" sein kann oder ggf. auch größer also "0". Das Imprägniermittel ist also ggf. nicht über eine gesamte Breite des Dichtungselements ungleichmäßig verteilt sondern zumindest bereichsweise auch homogen. Mit anderen Worten ist das Dichtungselement also zumindest abschnittsweise ungleichmäßig verteilt. Dies ermöglicht eine sehr exakte und vor allem bedarfsgerechte Einstellung des Raumgewichts.

Zur Unterscheidung der Außenseite mit dem höheren Raumgewicht von der Außenseite mit dem geringeren Raumgewicht kann die erste Außenseite und/oder die zweite Außenseite optisch markiert sein, bspw. durch eine farbliche Markierung. Die farbliche Markierung kann bspw. durch einen Farbauftrag oder einen Folienaufkleber erfolgen. Besonders bevorzugt ist es, dass die Innenseite, also die zum Innenraum gerichtete Seite des Dichtungselements, farblich markiert ist, also die Seite des Dichtungselements mit dem höheren Raumgewicht.

In einer weiteren bevorzugten Ausführungsform ist vorgesehen, dass die durch das Imprägnieren hervorgerufene Raumgewichtszunahme des Schaumstoffkörpers im ersten Abschnitt bzw. im ersten Randbereich 3 % bis 10 % beträgt, vorzugsweise etwa 4 % bis 8 % und besonders vorzugsweise 5 % bis 6 %.

Die durch das Imprägnieren hervorgerufene Raumgewichtszunahme des Schaumstoffkörpers im zweiten Abschnitt (zweiten Randbereich) beträgt vorzugsweise 50 % bis 300 %, insbesondere vorzugsweise 90 % bis 240 % und besonders vorzugsweise 140 % bis 190 %.

Hinsichtlich des erfindungsgemäßen Verfahrens ist es bevorzugt, dass das unterschiedliche Komprimieren des imprägnierten Schaumstoffkörpers durch Walzen des imprägnierten Schaumstoffkörpers mit mindestens einer profilierten Walze erfolgt. Bei der profilierten Walze handelt es sich insbesondere um eine Walze, in deren Längsrichtung abwechselnd Vertiefungen und Erhebungen ausgebildet sind. Mit anderen Worten nimmt der Durchmesser der Walze entlang deren Rotationsachse abwechselnd zu und ab, insbesondere gleichmäßig und/oder periodisch. Durch das Walzen mit einer profilierten Walze wird das Imprägniermittel aus unterschiedlichen Bereichen eines Schaumstoffkörpers, insbesondere einer Schaumstoffplatte, unterschiedlich stark ausgedrückt. Die Form und Ausgestaltung des Walzenprofils ermöglicht eine sehr einfache und individuelle Einstellung des Gehalts an Imprägniermittel, beispielsweise von linear zu progressiv bzw. degressiv etc. Auf diese Weise lässt sich eine Schaumstoffplatte herstellen, welche abwechselnd Streifen mit einer hohen Imprägniermittelkonzentration und einer niedrigeren Imprägniermittelkonzentration aufweist. Insbesondere können entlang einer Länge des Dichtungselements eine gleichbleibende Materialqualität bzw. gleichmäßige Dichtungs-Eigenschaften bereitgestellt werden. Die Schaumstoffplatte wird vorzugsweise anschließend entlang der Bereiche höherer Imprägniermittelkonzentration und niedrigerer Imprägniermittelkonzentration geschnitten, um streifenförmige Dichtungselemente, insbesondere Fugendichtbänder, herzustellen.

Das erfindungsgemäße Verfahren umfasst in diesem Zusammenhang vorzugsweise den weiteren Verfahrensschritt des Schneidens des Schaumstoffkörpers, insbesondere einer Schaumstoffplatte, in streifenförmige Dichtungselemente entlang von Bereichen mit einem höheren Raumgewicht und Bereichen mit einem niedrigeren Raumgewicht.

Schließlich betrifft die Erfindung ein Dichtungselement, das durch ein erfindungsgemäßes Verfahren hergestellt ist. Das insbesondere durch Tränken in einem Imprägniermittel und anschließendes Auswalzen mittels einer profilierten Walze hergestellte Dichtungselement kann mit vorbestimmten Eigenschaften, insbesondere einem vorbestimmten Raumgewichtsprofil, hergestellt werden.

Die Erfindung wird nachfolgend anhand von bevorzugten Ausführungsbeispielen, welche in den beiliegenden, schematischen Figuren dargestellt sind, weiter beschrieben. In den Figuren gezeigt:
- Fig. 1: ein teilweise aufgerolltes, streifenförmiges Dichtungselement gemäß der Erfindung;
- Fig. 2: ein Walzenpaar zur Verwendung bei der Herstellung eines erfindungsgemäßen Dichtungselements;
- Fig.3: eine Querschnittsansicht einer Schaumstoffplatte nach einem Walzvorgang mittels mindestens einer profilierten Walze.

Gleiche oder gleich wirkende Elemente sind in sämtlichen Figuren mit denselben Bezugszeichen gekennzeichnet.

Fig.1 zeigt eine Ausführungsform eines erfindungsgemäßen Dichtungselements 10, insbesondere Fugendichtbands. Das Dichtungselement ist insbesondere zur Abdichtung einer Fuge, bspw. zwischen einer Tür oder einem Fenster und einem Mauerwerk, vorgesehen.

Das Dichtungselement 10 ist streifenförmig ausgebildet und weist einen rechteckigen Querschnitt auf. Grundsätzlich sind aber auch andere Querschnittsgestaltungen möglich. Das Dichtungselement 10 ist streifenförmig gestaltet und erstrecht sich entlang einer Längsrichtung 2. Es lässt sich in Längsrichtung 2 aufrollen und auf diese Weise platzsparend verpacken.

Der Querschnitt des Dichtungselements 10 wird von einer ersten Außenseite 12, einer gegenüberliegenden, zweiten Außenseite 14 (Hochseiten bzw. Schmalseiten) sowie einer dritten Außenseite 16 und einer vierten Außenseite 18 (Querseiten bzw. Breitseiten) begrenzt. Die jeweiligen gegenüberliegenden Außenseiten bzw. Außenflächen sind vorzugsweise parallel zueinander angeordnet. Das Dichtungselement 10 weist einen viereckigen, insbesondere rechteckigen, Querschnitt auf.

Im eingebauten Zustand des Dichtungselements 10 ist vorgesehen, dass die erste Außenseite 12 einem Innenraum, beispielsweise eines Gebäudes oder Fahrzeugs, und die zweite Außenseite 14 einem Außenraum bzw. einer Umgebung zugewandt ist. Die gegenüberliegenden Außenseiten 16, 18 sind zur Anlage an angrenzende Bauelemente vorgesehen, beispielsweise an einen Fenster- oder Türrahmen bzw. an ein Mauerwerk oder eine Fahrzeugkarosserie. Die Erstreckungsrichtung zwischen der ersten Außenseite 12 und der zweiten Außenseite 14 wird als Breite des Dichtungselements 10 bezeichnet. Die Erstreckungsrichtung zwischen der dritten Außenseite 16 und der vierten Außenseite 18 wird als Höhe oder Dicke des Dichtungselements 10 bezeichnet. Das Dichtungselement 10 kann vorkomprimiert sein, so dass es sich nach dem Abrollen bzw. nach seinem Einbau in der Höhe ausdehnt.

Das Dichtungselement 10 wird im Wesentlichen durch einen Schaumstoffkörper 20 gebildet, welcher aus PUR-Schaum hergestellt ist. Der verwendete Schaumstoffkörper 20 ist insbesondere ein offenporiger Schaumstoffkörper mit folgenden Eigenschaften:
- Nettorohdichte nach DIN EN ISO 845: 38 kg/m³ +/- 15%
- Luftdurchlässigkeit nach DIN EN ISO 9237 (Druckdifferenz 200 Pa, Schaumdicke: 20 mm): 80,00 - 450,00 lt/m2/s
- Zellenzahl: 60 ppi +/- 10 ppi.

Die genannten Angaben beziehen sich auf den PUR-Schaum insbesondere vor einer Imprägnierung.

Der Schaumkörper 20 ist mit einem Imprägniermittel imprägniert. Bei dem Imprägniermittel handelt es sich vorzugsweise um eine Acrylat- oder Kautschukdispersion, die zusätzlich Füllstoffe und/oder Hilfsstoffe enthalten kann. Durch das Imprägnieren ist das Raumgewicht des imprägnierten Dichtungselements nach seiner Trocknung im Vergleich zum unimprägnierten Schaumstoff erhöht. Bei dem erfindungsgemäßen Dichtungselement 10 enthält ein zweiter Abschnitt 24 (zweiter Randbereich), welcher der zweiten Außenseite 14 zugewandt ist, mehr Imprägniermittel und weist damit ein höheres Raumgewicht auf als ein erster Abschnitt 22 (erster Randbereich), welcher der ersten Außenseite 12 zugewandt ist. Der erste Abschnitt 22 und der zweite Abschnitt 24 erstrecken sich nebeneinander in Längsrichtung 2 des Dichtungselements 10. Innerhalb des Dichtungselements 10 nimmt die Konzentration des Imprägniermittels bzw. das Raumgewicht von der ersten Außenseite 12 zur zweiten Außenseite 14 zu. Die zweite Außenseite 14 ist im Einbauszustand einem Fenster bzw. einer Tür zugewandt und die erste Außenseite 12 einer angrenzenden Leibung oder einem angrenzenden Fenster- oder Türsturz.

Der Schaumstoffkörper 20 ist einteilig bzw. einstückig oder integral aufgebaut und weist vor seiner Imprägnierung homogene Eigenschaften insbesondere eine homogene Dichte, Struktur und Porenverteilung auf.

Die Herstellung eines erfindungsgemäßen Dichtungselements 10 wird nachfolgend anhand der Figuren 2 und 3 beschrieben. Zunächst wird ein Formkörper 30 aus einem Schaumstoffmaterial, insbesondere PUR-Schaum, hergestellt. Der Formkörper 30 (Schaumstoffkörper) ist plattenförmig gestaltet und weist eine Dicke bzw. Höhe auf, welche vorzugsweise der Dicke bzw. Höhe des fertigen Dichtungselements 10 entspricht. Die Länge entspricht mindestens der Länge des Dichtungselements, kann aber auch ein Vielfaches sein. Die Breite des Formkörpers 30 entspricht einem Vielfachen der Breite eines Dichtungselements 10. Der Formkörper 30 weist eine Oberseite 32 und eine Unterseite 34 auf, welche sich entlang der Ebene des plattenförmigen Formkörpers 30 erstrecken und im herzustellenden Dichtungselement 10 die Außenseiten 16 bzw. 18 bilden.

Der Formkörper 30 wird mit einem Imprägniermittel getränkt. Hierzu wird der Formkörper 30 vorzugsweise in das Imprägniermittel eingetaucht, so dass das Imprägniermittel in die Poren des Formkörpers 30 eindringt und den Formkörper 30 vollständig durchdringt. Das Imprägniermittel füllt also die Poren des Formkörpers 30 aus. Vorzugsweise wird hierzu ein offenporiger Schaumstoffkörper als Schaumstoffkörper 30 verwendet.

Nach dem Imprägnieren wird der Formkörper 30 mittels mindestens einer profilierten Walze 40, insbesondere mit einem Walzenpaar, gewalzt. Mittels der profilierten Walze 40 wird ein Teil der Imprägnierung aus dem Formkörper 30 ausgequetscht. Dargestellt in Fig. 2 ist ein Beispiel, bei welchem der Formkörper 30 zwischen zwei Walzen 40, 42, nämlich einer profilierten Walze 40 und einer unprofilierten Walze 42, gewalzt wird. Die profilierte Walze 40 weist entlang ihrer Längsachse abwechselnd Erhebungen 44 und Vertiefungen 46 (Einschnürungen) auf. Die unprofilierte Walze 42 weist entlang ihrer Längsrichtung einen konstanten Durchmesser auf. Wie in Fig. 2 bei der Walze 42 mit gestrichelten Linien dargestellt, kann auch die der profilierten Walze 40 gegenüberliegende Walze 42 Erhebungen 44' und Vertiefungen 46' aufweisen, welche bevorzugt den Erhebungen 44 und Vertiefungen 46 gegenüberliegen. Durch die Erhebungen 44 und Vertiefungen 46 variiert der Abstand zwischen den Walzen 40, 42 entlang ihrer Längsrichtungen, so dass im Bereich der Erhebungen 44 mehr Imprägniermittel aus dem Formkörper 30 ausgequetscht wird als im Bereich der Vertiefungen 46. Hierdurch entstehen in dem Formkörper 30 Bereiche mit einer geringeren Imprägniermittelkonzentration und Bereiche mit einer höheren Imprägniermittelkonzentration. Nach Trocknung des Formkörpers 30 führt die geringere Imprägniermittelkonzentration zu einem geringeren Raumgewicht und die höhere Imprägniermittelkonzentration zu einem höheren Raumgewicht. Das Raumgewicht ist in den Figuren 1 und 3 durch eine Punktdichte visualisiert. Die Verteilung des Raumgewichts ist zusätzlich in Fig. 3 durch eine gestrichelte Linie dargestellt, welche im Wesentlichen einen sinusförmigen Verlauf zeigt.

Nach Trocknung des Formkörpers 30 wird dieser entlang von Bereichen mit einer maximalen Imprägniermittelkonzentration bzw. einem maximalen Raumgewicht und Bereichen einer minimalen Imprägniermittelkonzentration bzw. einem minimalen Raumgewicht geschnitten. Die Schnittlinien sind in Fig. 3 mit dem Bezugszeichen 38 visualisiert. So entstehen streifenförmige Dichtungselemente 10, deren Raumgewicht von der ersten Außenseite 12 zu der zweiten Außenseite 14 kontinuierlich zunimmt.

Zur Unterscheidung der Außenseite 12 und 14 kann eine der Außenseiten, vorzugsweise die zweite Außenseite 14, mit einer farblichen Markierung versehen sein. Durch das Raumgewichtsgefälle innerhalb des Dichtungselements 10 ist eine Dampfdiffusion nach außen, also zur ersten Außenseite 12, gegeben. Das Raumgewicht nimmt von außen, also der ersten Außenseite 12 nach innen, also zur zweiten Außenseite 14, bspw. von 40 kg/m³ nach 100 kg/m³ zu.

Das erfindungsgemäße, progressiv getränkte bzw. imprägnierte Dichtungselement (Multifunktionsband) ist kostengünstig herstellbar und weist eine entlang seiner Breite zunehmende bzw. abnehmende Dichtigkeit/Diffusionsfähigkeit auf.

### Bezugszeichenliste

- 2: Längsrichtung
- 10: Dichtungselement
- 12: erste Außenseite
- 14: zweite Außenseite
- 16: dritte Außenseite
- 18: vierte Außenseite
- 20: Schaumstoffkörper
- 22: erster Abschnitt
- 24: zweiter Abschnitt
- 30: Formkörper
- 32: Oberseite
- 34: Unterseite
- 38: Schneidlinie
- 40: Walze
- 42: Walze
- 44: Erhebung
- 46: Vertiefung

## Patentansprüche

1. Dichtungselement, insbesondere Fugendichtband, zum Abdichten eines Spalts zwischen einem Innenraum eines Bauwerks, Fahrzeugs oder dergleichen und der Umgebung, aufweisend
einen mit einem Imprägniermittel imprägnierten Schaumstoffkörper (20), wobei das Imprägniermittel in dem Schaumstoffkörper (20) ungleichmäßig verteilt ist und
wobei durch die ungleichmäßige Verteilung des Imprägniermittels in dem Schaumstoffkörper (20) der imprägnierte Schaumstoffkörper (20) in einem ersten Abschnitt (22) ein geringeres Raumgewicht aufweist als in einem zweiten Abschnitt (24), wobei das Raumgewicht des imprägnierten Schaumstoffkörpers (20) in dem ersten Abschnitt (22) 25 kg/m³ bis 55 kg/m³ beträgt,
oder
dass das Raumgewicht des imprägnierten Schaumstoffkörpers (20) in dem zweiten Abschnitt (24) 65 kg/m³ bis 135 kg/m³ beträgt, wobei der Schaumstoffkörper (20) einteilig aufgebaut ist und vor seiner Imprägnierung homogene Eigenschaften aufweist, **dadurch gekennzeichnet, dass**
das Raumgewicht innerhalb des Schaumstoffkörpers von dem ersten Abschnitt (22) zum zweiten Abschnitt (24) kontinuierlich, stetig oder sukzessive zunimmt, wobei ein Verhältnis des Raumgewichts des ersten Abschnitts (22) zu dem Raumgewicht des zweiten Abschnitts (24) kleiner ist als 0,15.

2. Dichtungselement nach Anspruch 1, **dadurch gekennzeichnet, dass** das Raumgewicht innerhalb des Schaumstoffkörpers von dem ersten Abschnitt (22) zu dem zweiten Abschnitt (24) kontinuierlich zunimmt.

3. Dichtungselement nach Anspruch 1 oder 2, **dadurch gekennzeichnet, dass** das Raumgewicht von dem ersten Abschnitt (22) zu dem zweiten Abschnitt (24) mindestens um den Faktor zwei zunimmt.

4. Dichtungselement nach einem der Ansprüche 1 bis 3, **dadurch gekennzeichnet, dass** der Schaumstoffkörper (20) vollständig von dem Imprägniermittel durchdrungen ist.

5. Dichtungselement nach einem der Ansprüche 1 bis 4, **dadurch gekennzeichnet, dass** die durch das Imprägnieren hervorgerufene Raumgewichtszunahme des Schaumstoffkörpers (20) im ersten Abschnitt (22) 3 % bis 10 % beträgt, und/oder
dass die durch das Imprägnieren hervorgerufene Raumgewichtszunahme des Schaumstoffkörpers (20) im zweiten Abschnitt (24) 50 % bis 300 % beträgt.

6. Dichtungselement nach einem der vorhergehenden Ansprüche,
wobei der Schaumstoffkörper (20) flach ist, insbesondere einen Rechteckquerschnitt aufweisend.

7. Dichtungselement nach einem der vorhergehenden Ansprüche,
wobei der Schaumstoffkörper (20) mit dem Imprägniermittel getränkt ist.

8. Dichtungselement nach einem der vorhergehenden Ansprüche,
wobei der Schaumstoffkörper (20) progressiv imprägniert ist.

9. Verfahren zur Herstellung eines Dichtungselements (10) nach einem der Ansprüche 1 bis 8, aufweisend die Verfahrensschritte:
- Herstellen eines Schaumstoffkörpers (20, 30),
- Imprägnieren des Schaumstoffkörpers (20, 30) mit einem Imprägniermittel und
- unterschiedlich starkes Komprimieren des imprägnierten Schaumstoffkörpers (20) zum Erzeugen einer ungleichmäßigen Verteilung des Imprägniermittels in dem Schaumstoffkörper (20, 30), wobei das unterschiedlich starke Komprimieren des imprägnierten Schaumstoffkörpers (20, 30) durch Walzen des imprägnierten Schaumstoffkörpers (20, 30) mit mindestens einer profilierten Walze (40) erfolgt.

10. Verfahren nach Anspruch 9, **gekennzeichnet durch** den weiteren Verfahrensschritt: Schneiden des Schaumstoffkörpers (20, 30) in streifenförmige Dichtungselemente (10) entlang von Bereichen mit einem höheren Raumgewicht und/oder Bereichen mit einem niedrigeren Raumgewicht.

11. Dichtungselement, insbesondere Fugendichtband, zum Abdichten eines Spalts zwischen einem Innenraum eines Bauwerks, Fahrzeugs oder dergleichen und der Umgebung, nach einem der Ansprüche 1 bis 8, hergestellt durch ein Verfahren nach einem der Ansprüche 9 bis 10.

## Claims

1. Sealing element, in particular joint sealing tape, for sealing a gap between an interior space of a building construction, vehicle or the like and the surroundings, comprising
a foam body (20) impregnated with an impregnant, where the impregnant is nonuniformly distributed in the foam body (20) and,
as a result of the nonuniform distribution of the impregnant in the foam body (20), the impregnated foam body (20) has a lower density in a first section (22) than in a second section (24), where the density of the impregnated foam body (20) in the first section (22) is from 25 kg/m³ to 55 kg/m³ or the density of the impregnated foam body (20) in the second section (24) is from 65 kg/m³ to 135 kg/cm³, where the foam body (20) is made up of one piece and has homogeneous properties before being impregnated,
**characterized in that**
the density within the foam body increases continuously, steadily or stepwise from the first section (22) to the second section (24), where a ratio of the density of the first section (22) to the density of the second section (24) is less than 0.15.

2. Sealing element according to Claim 1, **characterized in that** the density within the foam body increases continuously from the first section (22) to the second section (24).

3. Sealing element according to Claim 1 or 2, **characterized in that** the density increases by a factor of at least two from the first section (22) to the second section (24).

4. Sealing element according to any of Claims 1 to 3, **characterized in that** the foam body (20) has been completely penetrated by the impregnant.

5. Sealing element according to any of Claims 1 to 4, **characterized in that** the density increase in the first section (22) of the foam body (20) brought about by the impregnation is from 3% to 10% and/or in that the density increase in the second section (24) of the foam body (20) brought about by the impregnation is from 50% to 300%.

6. Sealing element according to any of the preceding claims, wherein the foam body (20) is flat, in particular has a rectangular cross section.

7. Sealing element according to any of the preceding claims, wherein the foam body (20) is soaked with the impregnant.

8. Sealing element according to any of the preceding claims, wherein the foam body (20) has been progressively impregnated.

9. Process for producing a sealing element (10) according to any of Claims 1 to 8, comprising the process steps:
- production of a foam body (20, 30),
- impregnation of the foam body (20, 30) with an impregnant and
- compression of the impregnated foam body (20) to different degrees so as to produce a nonuniform distribution of the impregnant in the foam body (20, 30), where the compression of the impregnated foam body (20, 30) to different degrees is carried out by rolling the impregnated foam body (20, 30) with at least one profiled roller (40).

10. Process according to Claim 9, **characterized by** the further process step: cutting of the foam body (20, 30) into strip-like sealing elements (10) along regions having a relatively high density and/or regions having a relatively low density.

11. Sealing element, in particular joint sealing tape, for sealing a gap between an interior space of a building construction, vehicle or the like and the surroundings, according to any of Claims 1 to 8, produced by a process according to either of Claims 9 and 10.

## Revendications

1. Élément d'étanchéité, en particulier bande d'étanchéité pour joints, destiné à étancher un intervalle entre un volume intérieur d'un bâtiment, d'un véhicule ou similaire et l'environnement, comportant un corps en mousse (20) imprégné d'un agent d'imprégnation, l'agent d'imprégnation étant réparti irrégulièrement dans le corps en mousse (20), et
dans lequel, en raison de la répartition irrégulière de l'agent d'imprégnation dans le corps en mousse (20), le corps en mousse imprégné (20) présente dans une première portion (22) une masse volumique inférieure à celle dans une seconde portion (24), la masse volumique du corps en mousse (20) imprégné étant dans la première portion (22) de 25 kg/m³ à 55 kg/m³,
ou
la masse volumique du corps en mousse (20) imprégné dans la seconde portion (24) est de 65 kg/m³ à 135 kg/m³, le corps en mousse (20) étant conçu d'un seul tenant et présentant des propriétés homogènes avant son imprégnation,
**caractérisé en ce que**
la masse volumique à l'intérieur du corps en mousse augmente en continu, de façon constante ou successive depuis la première portion (22) vers la seconde portion (24), un rapport de la masse volumique de la première portion (22) sur la masse volumique de la seconde portion (24) étant inférieur à 0,15.

2. Élément d'étanchéité selon la revendication 1,
**caractérisé en ce que**
la masse volumique à l'intérieur du corps en mousse augmente en continu depuis la première portion (22) vers la seconde portion (24).

3. Élément d'étanchéité selon la revendication 1 ou 2,
**caractérisé en ce que**
la masse volumique augmente au moins du facteur deux depuis la première portion (22) vers la seconde portion (24).

4. Élément d'étanchéité selon l'une des revendications 1 à 3,
**caractérisé en ce que**
le corps en mousse (20) est complètement traversé par l'agent d'imprégnation.

5. Élément d'étanchéité selon l'une des revendications 1 à 4,
**caractérisé en ce que**
l'augmentation de la masse volumique du corps en mousse (20) causée par l'imprégnation est de 3 % à 10 % dans la première portion (22), et/ou l'augmentation de la masse volumique du corps en mousse (20) causée par l'imprégnation est de 50 % à 300 % dans la seconde portion (24).

6. Élément d'étanchéité selon l'une des revendications précédentes,
dans lequel
le corps en mousse (20) est plat, en particulier en présentant une section transversale rectangulaire.

7. Élément d'étanchéité selon l'une des revendications précédentes,
dans lequel
le corps en mousse (20) est imbibé de l'agent d'imprégnation.

8. Élément d'étanchéité selon l'une des revendications précédentes,
dans lequel
le corps en mousse (20) est imprégné progressivement.

9. Procédé de réalisation d'un élément d'étanchéité (10) selon l'une des revendications 1 à 8, comprenant les étapes consistant à
- réaliser un corps en mousse (20, 30),
- imprégner le corps en mousse (20, 30) avec un agent d'imprégnation, et
- comprimer avec différentes intensités le corps en mousse (20) imprégné pour engendrer une répartition irrégulière de l'agent d'imprégnation dans le corps en mousse (20, 30), la compression du corps en mousse (20, 30) avec différentes intensités s'effectuant par laminage du corps en mousse (20, 30) imprégné au moyen d'au moins un cylindre profilé (40).

10. Procédé selon la revendication 9,
**caractérisé par**
l'autre étape consistant à couper le corps en mousse (20, 30) en éléments d'étanchéité (10) en forme de bande le long de zones ayant une masse volumique plus élevée et/ou le long de zones ayant une masse volumique plus faible.

11. Élément d'étanchéité, en particulier bande d'étanchéité pour joints, destiné à étancher un intervalle entre un volume intérieur d'un bâtiment, d'un véhicule ou similaire et l'environnement, selon l'une des revendications 1 à 8, réalisé par un procédé selon l'une des revendications 9 à 10.
